# EUROPÄISCHE PATENTSCHRIFT

(11) **EP 0 435 965 B1**
(45) Veröffentlichungstag und Bekanntmachung des Hinweises auf die Patenterteilung: **02.12.1992**
(21) Anmeldenummer: 90903789.7
(22) Anmeldetag: 09.03.1990
(51) Int. Cl.: F02M 63/02, F02D 17/04

(54) **STEUEREINRICHTUNG ZUM STILLSETZEN EINER BRENNKRAFTMASCHINE**
CONTROL DEVICE FOR STOPPING AN INTERNAL COMBUSTION ENGINE
SYSTEME DE COMMANDE POUR L'ARRET D'UN MOTEUR A COMBUSTION INTERNE

(30) Priorität: 20.07.1989 DE 3924128
(43) Veröffentlichungstag der Anmeldung: 10.07.1991
(73) Patentinhaber: ROBERT BOSCH GMBH, 70442 Stuttgart (DE)
(72) Erfinder: GRIESHABER, Hermann, D-7447 Aichtal-Aich (DE); POLACH, Wilhelm, D-7141 Möglingen (DE)
(86) Internationale Anmeldenummer: DE9000173
(87) Internationale Veröffentlichungsnummer: WO9101445

(56) Entgegenhaltungen:
- DE-A- 2 554 569
- DE-C- 705 567
- GB-A- 2 102 499
- US-A- 2 208 299
- US-A- 3 202 161

## Beschreibung

### Stand der Technik

Die Erfindung geht aus von einer Steuereinrichtung nach der Gattung des Anspruchs 1. Es sind schon Steuereinrichtungen für Reiheneinspritzpumpen bekannt, bei denen bei mechanisch geregelten Reiheneinspritzpumpen mit Schlüsselabstellung die Regelstange über einen mit Hilfsenergie gesteuerten Stellkolben in eine Stoppstellung gebracht wird. Dabei wurden als Hilfsenergie im allgemeinen als hydraulische Lösung der Kraftstoffdruck, als pneumatische Lösung der Über- oder Unterdruck der Luft oder als elektrische Lösung der Strom vorgeschlagen. Diese Hilfsenergien sind jedoch nicht uneingeschränkt zuverlässig.

Wird der Kraftstoffdruck als Hilfsenergie eingesetzt, so kann bei tiefen Temperaturen eine Dieselkraftstoffversulzung mit einer Filterverstopfung auftreten. Wie auch bei Kraftstoffleckagen ist hier der Druckaufbau gestört oder auch gar nicht mehr herstellbar.

Gleiches gilt für Druckluft als Hilfsenergie, wenn über Druckluftleckagen, beispielsweise durch Druckabfall im Druckluftbehälter bei langer Standzeit die Hilfsenergie nicht mehr im notwendigen Maß zur Verfügung steht.

Ein völliger Ausfall der Hilfsenergie, oft noch ohne Vorankündigung, kann bei der Versorgung mit Strom auftreten, wenn im Bordnetz aus diversen Gründen ein Stromausfall auftritt.

Nach der DE-A 15 76 658 ist es bei einer gattungsgemäßen Steuereinnrichtung bekannt, als Hilfsenergie für die Abstelleinrichtung den Motorschmieröldruck heranzuziehen. Dabei wird eine Stirnseite der Regelstange zum bestellen der Reiheneinspritzpumpe direkt mit dem unter Druck stehenden Motorschmieröl beaufschlagt und damit eine Verschiebung der Regelstange derart ausgelöst, daß diese in ihre Stoppstellung gelangt und die Kraftstoffzumessung ausgeschaltet ist. Zur Steuerung dieses Vorgangs ist ein an die Lichtmaschine angeschlossenes Magnetventil in Form eines 3/2-Wegeventil benützt, an das neben einer zu- und abführenden Druckleitung noch eine Entlastungsleitung angeschlossen ist.

Bei dieser Anordnung ist jedoch in nachteiliger Weise der zur Verschiebung der Regelstange in die Stoppstellung vom Schmieröl beaufschlagte Druckraum nur über das baulich aufwendige 3/2-Ventil für den Wiederstart entlastbar. Da das 3/2-Ventil erst durch seine Betriebsstellung ermöglicht, daß die Regelstange in die Stoppstellung ausrücken kann, ergibt sich bei Stromausfall, wie er beispielsweise durch den Bruch eines Kabels auftreten kann, daß gar kein bestellen mehr möglich ist.

Des weiteren kann bei dieser Anordnung der Umstand eintreten, daß beim Motorabstellen der Haltestrom für den Elektromagneten des Magnetventils bei sehr niedriger Motordrehzahl-der Brennkraftmaschine, bei der die Lichtmaschine nicht mehr eine für den Betrieb des Magnetventils ausreichende Spannung abgibt, schon so weit abgefallen ist, daß das Magnetventil wieder schließt und der Regelweg mindestens teilweise wieder freigegeben wird, der Motor sich wieder fängt, erneut hochläuft und wieder nicht vollständig abstellt. Dieser Zustand entspricht einem als "sägen" bezeichneten Regelverhalten und ist ein periodisches Pendeln zwischen zwei ungewollten Betriebszuständen, wodurch das sichere bestellen der Brennkraftmaschine verhindert wird.

### Vorteile der Erfindung

Die erfindungsgemäße Steuereinrichtung mit den kennzeichnenden Merkmalen des Anspruchs 1 hat demgegenüber den Vorteil, daß sie die vorstehenden Nachteile vermeidet. Dazu weist diese, den Druck des Motorschmieröls als Hilfsenergie benutzend, als Magnetventil ein einfaches, stromlos offenes 2/2-Wegeventil auf, wobei noch die Druckzuführung zum Druckraum des Stellkolbens geschaltet wird und die Entlastung des im Abstellfall die Regelstange in die Stoppstellung verschiebenden Motorschmieröls bei zum Stillstand gekommener Kraftstoffeinspritzpumpe ungesteuert und selbständig durch die den Stellkolben rückführende Feder und die den Druckraum des Stellkolbens umgebende Abströmdrossel erfolgt. Damit erreicht die Regelstange nach dem Abstellen der Kraftstoffeinspritzpumpe selbständig die für die Startfreigabe erforderliche Position.

Die zum Stand der Technik als nachteilig mit "sägen" Abschriebene unerwünschte Betriebsweise des periodischen unvollendeten Abestellvorgangs wird bei der erfindungsgemäßen Anordnung sicher durch das Rückschlagventil verhindert, das dem Druckraum von der Druckquelle aus strömungsmäßig vorgeschaltet ist und im Abstellfall bei zu schnell abfallendem Schmieröldruck ein zu schnelles Abfließen des Motorschmieröls aus dem Druckraum und somit ein Wiederhochlaufen der Brennkraftmaschine verhindert.

Durch diese Maßnahme verbleibt die Regelstange so lange in der Stoppstellung, bis die Brennkraftmaschine sicher zum Stillstand gebracht ist, und zwar unabhängig davon, wie schnell und wann der Öldruck in der Brennkraftmaschine abgefallen ist.

Weitere vorteilhafte Ausgestaltungen sind den nachfolgenden Ansprüchen entnehmbar.

So wird durch die kennzeichnenden Merkmale des Anspruchs 2 ein vorzugsweise im Stellkolben unmittelbar verkörperter Abströmkanal verwendet, um den Druckausgleich zwischen dem Druckraum und dem Federraum herzustellen, wodurch die Regelstange selbständig von der Stoppstellung in die Startstellung gelangt.

Mit dem im Kennzeichenteil des Anspruchs 3 enthaltenen, als Klappenventil ausgebildeten Rückschlagventil ist es möglich, besonders feinfühlig auch bei nur geringen Stellkräften ein wirkungsvolles Schaltverhalten zu erzielen und Hysteresevorgänge im Regelverhalten der Steuereinrichtung zu vermeiden.

Durch die kennzeichnenden Merkmale des Anspruchs 4 kann das Regelverhalten der Steuereinrichtung durch das über die Rückströmdrossel verkörperte Zeitglied zusätzlich beeinflußt werden.

### Zeichnung

Ein Ausführungsbeispiel der Erfindung ist in der Zeichnung anhand einer einzigen Figur dargestellt und in der nachfolgenden Beschreibung näher erläutert.

### Beschreibung der Ausführungsbeispiele

Die Steuereinrichtung für das Stillsetzen einer Dieselbrennkraftmaschine gemäß der einzigen, vereinfacht dargestellten Figur besteht aus einem elektrischen Steuerkreis 11 und einem mit diesem zusammenwirkenden hydraulischen Steuerkreis 12 und bildet eine Anlaß- und Abstelleinrichtung.

An den elektrischen Steuerkreis 11 ist eine Batterie 13, ein Betriebskontakt 14 eines nicht dargestellten Hauptschalters, der allgemein als Lenkradschloß bezeichnet ist, ein mit dem Betriebskontakt 14 in Reihe geschalteter, als Öffner ausgebildeter Schaltkontakt 16, der von einem Dieselmotorsteuergerät 17 einer nicht dargestellten elektronischen Regeleinrichtung betätigt wird, sowie ein Elektromagnet eines als ein 2/2-Wegeventil ausgebildeten Magnetventils 19 angeschlossen.

Eine Ventilbaugruppe 21 des Magnetventils 19 ist bei stromlosem Elektromagnet 18 geöffnet und Teil des hydraulischen Steuerkreises 12, der eine das Motorschmieröl aufnehmende Ölwanne 22 aufweist, aus der eine zugleich mit der Brennkraftmaschine betriebene Ölpumpe 23 das Motorschmieröl zu den Schmierstellen der Brennkraftmaschine und in eine Druckleitung 24 fördert, in der die Ventilbaugruppe 21 eingefügt ist und die zum Druckstutzen 26 eines Stellzylinders 27 führt.

In dem Stellzylinder 27 ist dichtend verschiebbar ein Stellkolben 28 gelagert, dessen dem Druckstutzen 26 zugewandte druckseitige Stirnfläche 29 einen Druckraum 31 begrenzt, in dem ein die Bewegung des Stellkolbens 28 in Richtung Volumeneinengung des Druckraums 31 hin beschränkender Anschlag 32 und ein Rückschlagventil 33 enthalten ist.

Der Anschlag 32 ist einstellbar als Funktion von Betriebskenngrößen, beispielsweise als Funktion der Temperatur des Motorschmieröls.

Das Rückschlagventil 33 ist als Klappenventil ausgebildet und an einen, den Druckraum 31 abschließenden, stirnseitig angeordneten Boden 34 des Stellzylinders 27 angeschlagen und wölbt sich je nach Bauart infolge einer federnden Eigenspannung oder unter Strömungsdruck mit seinem freien Ende vom Boden 34 weg. Das Rückschlagventil 33 ist infolge seiner geringen Eigenspannung durch Strömungskräfte von aus dem Druckraum 31 zur Druckleitung 24 hin austretenden Motorschmieröls leicht an den Boden 30 anlegbar oder liegt durch Eigenspannung bereits am Boden 34 an.

Dadurch wird der Druckstutzen 26 in seinem Durchlaßquerschnitt bis auf einen geringen Restquerschnitt abgedeckt, wobei dieser durch eine in dem Rückschlagventil 33 befindliche Rückströmdrossel 36 gebildet wird. Der Stellkolben 28 wird an einer federraumseitigen, dem Druckraum 31 abgewandten Stirnfläche 37 durch die Kraft einer vorgespannten Rückstellfeder 38 belastet, die sich an eine, einen Federraum 39 abschließende, stirnseitig angeordnete Innenwandung 41 des Stellzylinders 27 abstützt.

Die druckseitige Stirnfläche 29 und die federraumseitige Stirnfläche 37 des Stellkolbens 28 sind durch einen als Längsbohrung in dem Stellkolben 28 ausgebildeten Abströmkanal 46 mit darin befindlicher Abströmdrossel 42 verbunden.

Gleichachsig zum Stellkolben 28 steht aus dessen federraumseitiger Stirnfläche 37 ein zapfenförmiges Übertragungsglied 43 hervor, das die Innenwandung 41 des Stellzylinders 27 durchdringt und in Eingriff bringbar ist mit der als Fördermengenverstellglied dienenden Regelstange 44.

Alternativ zu diesem stirnseitigen Eingriff an der Regelstange 44 kann dieser bei beengten Anbauverhältnissen auch mittels eines strichpunktiert gezeichneten, rechtwinklig aus dem Stellkolben 28 vorstehendes Übertragungsglied 143 betätigt werden, das in diesem Fall in eine Längsnut 48 der Regelstange 44 oder in ein geeignetes Bauteil des Reglers eingreift, dieses in die Stoppstellung "0" verschiebt, im Normalbetrieb deren Regelbewegung aber nicht behindert.

Die vorstehend beschriebene Anordnung weist den folgenden Funktions- und Wirkungsablauf auf. Ausgehend von einer betriebenen Dieselbrennkraftmaschine wird bei ihrer Abstellung der Betriebskontakt 14 des Hauptschalters in seine Offen- stellung gebracht, wobei der Elektromagnet 18 des Magnetventils 19 stromlos wird und die Ventilbaugruppe 21 in ihre, die Druckleitung 24 freigebende Ruhelage kommt.

Die an die Brennkraftmaschine gekoppelte Ölpumpe 23 ist infolge der noch laufenden Brennkraftmaschine in der Lage, Motorschmieröl aus der Ölwanne 22 zu saugen und über die Druckleitung 24 zum Druckstutzen 26 zu fördern. Das bei gesperrtem Magnetventil 19 geschlossene Rückschlagventil 33 wird nun vom Druck des Motorschmieröls erfaßt und öffnet den Durchlaß am Boden 34, so daß das Motorschmieröl, das zuvor nur durch die Rückströmdrossel 36 strömen konnte, nun im Hauptstrom den Druckraum 31 erreicht, wodurch der Stellkolben 28 schnell entgegen der Kraft der Rückstellfeder 38 verschoben wird und das mit ihm verbundene Übertragungsglied 43 die Regelstange 44 zu einer Linksverlagerung, z. B. aus ihrer Startstellung "S" oder, wie gezeichnet, aus ihrer Vollaststellung "V" in ihre, die Kraftstofförderung abstellende Stoppstellung "0" bringt, in der der Regelweg 46 der Regelstange 44 eliminiert ist, d. h. zu null wird.

Damit ist die Kraftstoffzufuhr zur Brennkraftmaschine unterbrochen und das durch sie betriebene Kraftfahrzeug kann zum Stillstand kommen.

Das bei diesem Abstellvorgang vom Druckraum 31 über die Drossel 42 zum Federraum 39 überfließende Motorschmieröl gelangt aus dem Federraum 39 des Stellzylinders 27, z. B. entlang der Oberfläche des Übertragungsgliedes 43 bei einem nicht näher dargestellten sogenannten gemeinsamen Ölhaushalt der Kraftstoffeinspritzpumpe und der Brennkraftmaschine aus dem Pumpengehäuse in die Ölwanne 22 zurück.

Bei zum Stillstand gekommener Brennkraftmaschine kann die Ölpumpe 23, die ebenfalls zum Stillstand gekommen ist, kein weiteres Motorschmieröl zum Stellkolben 28 hin fördern und das im Druckraum 31 befindliche Motorschmieröl wird durch die Rechtsverlagerung des Stellkolbens 28 mittels der Kraft der Rückstellfeder 38 einerseits durch die Abströmdrossel 42 zum Federraum 39 und andererseits durch die Rückströmdrossel 36, die bei stromlosem Magnetventil 19 geöffnete Ventilbaugruppe 21, die Durchleitung 24 und die Ölpumpe 23 zur Ölwanne 22 verdrängt, insofern das Rückschlagventil 33 mit der Rückströmdrossel 36 versehen ist.

Mit der Rechtsverlagerung des Stellkolbens 28 und seines Übertragungsgliedes 43, die bis zum Auftreten der druckraumseitigen Stirnfläche 29 des Stellkolbens 28 auf den Anschlag 32 erfolgt, wird für die Regelstange 44 der volle Regelweg 47 freigegeben und die Regelstange 44 kann über eine mitvollzogene Rechtsverlagerung in die Startstellung "S" für maximale Kraftstoffeinspritzmenge gelangen.

Damit ist die für das bestellen der Brennkraftmaschine vorübergehend in die Stoppstellung gebrachte Regelstange 44 von selbst wieder in eine, den Start der Brennkraftmschine ermöglichende Betriebsstellung gelangt.

Mit der beim Abstellvorgang erfolgten Rechtsverlagerung des Stellkolbens 28 legt sich das Rückschlagventil 33 durch die Strömungskräfte des zur Ölwanne 22 abfließenden Motorschmieröls an den Boden 34 an, womit sich der Abfluß des Motorschmieröls verlangsamt, da nun die geringe Querschnittsfläche der Rückströmdrossel 36 die Entleerung des Drackraums 31 Ölwanne 22 hin hemmt.

Damit wird verhindert, daß beim bestellen der Brennkraftmaschine der Druck des Motorschmieröls bei sehr niedriger Betriebsdrehzahl schon so weit abgefallen ist, daß der Regelweg 46 für die Regelstange 44 teilweise wieder freigegeben wird, die Brennkraftmaschine sich wieder fängt, erneut hochläuft und wieder nicht vollständig abstellt, so daß das durch die Brennkraftmaschine betriebene Kraftfahrzeug letztlich nicht zum Stillstand kommen würde.

Die Funktion des Rücklaufventils 33 mit der Rückströmdrossel 36 kann ersatzweise auch ein Rückschlagventil 33 ohne Rückströmdrossel 36 übernehmen, da der Rückfluß des Motorschmieröls bei sich nach rechts verlagerndem Stellkolben 28 bei sich nun im Sperrzustand befindlichem Rückschlagventil 33 auch schon allein über die Abströmdrossel 42 möglich ist, um der Regelstange 44 den notwendigen Regelweg 47 für die Startbereitschaft zu einem möglichen Wiederstart zu verschaffen.

## Patentansprüche

1. Steuereinrichtung zum Stillsetzen einer Brennkraftmaschine, insbesondere einer Dieselbrennkraftmaschine, mit einer durch einen Hauptschalter (14) mittels eines Schlüssels betätigbaren Anlaß- und Abstelleinrichtung, die ein auf das Fördermengenverstellglied (44) einer Kraftstoffeinspritzpumpe einwirkendes, von einem Magnetventil (19) gesteuertes, durch den Motorschmieröldruck betätigtes Abstellelement (12) und einen, den Hauptschalter (14) und den Elektromagneten (18) des Magnetventils (19) aufweisenden elektrischen Steuerkreis (11) umfaßt, wobei das Magnetventil (19) durch ein vom Hauptschalter auslösbares Steuersignal derart ansteuerbar ist, daß zum Abstellen der Brennkraftmaschine das Fördermengenverstellglied (44) der Kraftstoffeinspritzpumpe durch den in einem Druckraum (31) des Abstellelements (12) wirkenden Motorschmieröldruck in eine Stoppstellung "0" und nach dem erreichten Stillstand durch eine Rückstellfeder (38) in eine den Wiederstart der Brennkraftmaschine ermöglichende Startstellung "S" verstellt wird, wobei das Magnetventil (19) als ein 2-Stellungs-Wegeventil ausgebildet ist, dadurch gekennzeichnet, daß das Magnetventil (19) zusätzlich durch einen Schaltkontakt (16) eines Dieselmotor - steuergeräts (17) einer elektronischen Regeleinrichtung ansteuerbar ist, daß das Magnetventil (19) ein stromlos geöffnetes 2/2-Wegeventil ist, daß das Abstellelement einen den Druckraum (31) als bewegliche Wand begrenzenden, in einem Stellzylinder (27) geführten Stellkolben (28) und eine den Druckraum (31) zur Ermöglichung des Wiederstarts mit einem Raum niedrigen Drucks verbindende Abströmdrossel (42) sowie ein dem Magnetventil (19) nachgeschaltetes und zum Druckraum (31) hin öffnendes Rückschlagventil (33) aufweist.

2. Steuereinrichtung nach Anspruch 1, dadurch gekennzeichnet, daß die Abströmdrossel (42) sich in einem den Stellkolben (28) umgehenden Abströmkanal (46) befindet, der den Druckraum (31) mit einem als Raum niedrigen Drucks dienenden, die Rückstellfeder (38) aufnehmenden Federraum (39) verbindet und vorzugsweise innerhalb des Stellkolbens (28) verläuft, wobei der Federraum (39) an eine, dem Druckraum (31) abgewandte Stirnfläche (37) des Stellkolbens (28) angrenzt.

3. Steuereinrichtung nach Ansspruch 1 oder 2, dadurch gekennzeichnet, daß das Rückschlagventil (33) ein Klappenventil ist, das durch Eigenspannung eine im Ruhezustand den Durchfluß sperrende Lage einnimmt und durch Strömungskräfte des zufließenden Motoröls aufdrückbar ist.

4. Steuereinrichtung nach einem der Ansprüche 1 - 3, dadurch gekennzeichnet, daß das Rückschlagventil (33) mit einer Rückströmdrossel (36) versehen ist, die den Druckraum (31) bei geöffnetem Magnetventil (19) verzögert entlastet.

## Claims

1. Control device for bringing to rest an internal combustion engine, in particular a diesel internal combustion engine, having a starting and shut-down device which can be operated by a main switch (14) by means of a key, which starting and shut-down device includes a shut-down element (12) acting on the delivery quantity adjustment element (44) of a fuel injection pump, controlled by a solenoid valve (19) and operated by the engine lubricating oil pressure, and an electrical control circuit (11) having the main switch (14) and the electromagnet (18) of the solenoid valve (19), the solenoid valve (19) being controllable by a control signal which can be initiated by the main switch in such a way that, in order to shut down the internal combustion engine, the delivery quantity adjusting element (44) of the fuel injection pump is adjusted by the engine lubricating oil pressure acting in a pressure space (31) of the shut-down element (12) into a stop position "0" and, after the rest condition has been reached, is adjusted by a return spring (38) into a start position "S" permitting the internal combustion engine to restart, the solenoid valve (19) being designed as a 2-position directional control valve, characterised in that the solenoid valve (19) can be additionally triggered by a switch contact (16) of a diesel engine control unit (17) of an electronic control device, in that the solenoid valve (19) is a 2/2-way valve which is open when no electricity is supplied, in that the shut-down element has an actuating piston (28) guided in an actuating cylinder (27) and forming the boundary, as a movable wall, of the pressure space (31) and an outlet flow throttle (42) connecting the pressure space (31) to a lower pressure space in order to permit restart and also has a non-return valve (33) downstream of the solenoid valve (19) and opening towards the pressure space (31).

2. Control device according to Claim 1, characterised in that the outlet flow throttle (42) is located in an outlet flow passage (46) bypassing the actuating piston (28), this outlet flow passage (46) connecting the pressure space (31) to a spring space (39), which accommodates the return spring (38) and acts as a low-pressure space, and preferably extending within the actuating piston (28), the spring space (39) bordering on an end surface (37), facing away from the pressure space (31), of the actuating piston (28).

3. Control device according to Claim 1 or 2, characterised in that the non-return valve (33) is a flap valve which, in the rest condition, takes up because of internal stress a position shutting off the flow and which can be pressed open by hydrodynamic forces of the engine oil flowing in.

4. Control device according to one of Claims 1-3, characterised in that the non-return valve (33) is provided with a return flow throttle (36) which relieves the pressure space (31) in a delayed fashion when the solenoid valve (19) is open.

## Revendications

1. Dispositif de commande pour arrêter un moteur à combustion interne notamment un moteur Diesel, comportant un dispositif de démarrage et d'arrêt actionné à l'aide d'une clé et d'un commutateur principal (14), ce dispositif ayant un élément d'arrêt (12) mis en oeuvre par la pression de l'huile de graissage du moteur pour agir sur l'organe de réglage de débit (44) d'une pompe d'injection de carburant en étant commandé par une électrovanne (19), ainsi qu'un circuit de commande (11), électrique comprenant le commutateur principal (14) et l'électro-aimant (18) de l'électrovanne (19), l'électrovanne (19) étant commandée par un signal de commande déclenché par un commutateur principal de façon que, pour arrêter le moteur à combustion interne, l'organe de réglage de débit (44) de la pompe d'injection de carburant soit déplacé dans une position d'arrêt "0" par la pression d'huile de graissage du moteur agissant dans la chambre de pression (31) de l'élément d'arrêt (12) et qu'une fois l'arrêt réalisé, un ressort de rappel (38) reconduit cet organe de réglage dans une position de démarrage "S" qui permet le redémarrage du moteur à combustion interne, l'électrovanne (19) étant un distributeur à tiroir à deux positions, caractérisé en ce que l'électrovanne (19) peut être commandée en plus par un contact de commutation (16) d'un dispositif de commande (17) de l'installation de régulation électronique du moteur Diesel, l'électrovanne (19) étant un distributeur à tiroir à 2/2 voies ouvert lorsque le courant est coupé, l'élément d'arrêt comprenant un tiroir de réglage (28) délimitant la chambre de pression (31) comme paroi mobile en étant guidé dans un cylindre de réglage (27) ainsi qu'un organe d'étranglement d'évacuation (42) qui relie la chambre de pression (31) pour permettre le redémarrage, à une chambre à basse pression, et enfin un clapet anti-retour (33) en aval de l'électrovanne (19) et qui s'ouvre vers la chambre de pression (31).

2. Dispositif de commande selon la revendication 1, caractérisé en ce que l'organe d'étranglement d'évacuation (42) se trouve dans un canal d'évacuation (46) contournant le tiroir de réglage (28), qui relie la chambre de pression (31) à une chambre à ressort (39) logeant le ressort de rappel (38) et servant de chambre basse pression, ce canal étant réalisé de préférence dans le tiroir de réglage (28), la chambre à ressort (39) étant adjacente à une surface frontale (39) du tiroir de réglage (28), opposée à la chambre de pression (31).

3. Dispositif de commande selon la revendication 1 ou 2, caractérisé en ce que le clapet anti-retour (33) est une soupape à clapet qui, sous l'effet de ses contraintes propres, prend au repos une position coupant le passage et qui peut être ouverte par les forces de l'écoulement exercées par le passage de l'huile du moteur.

4. Dispositif de commande selon l'une des revendications 1 à 3, caractérisé en ce que le clapet anti-retour (33) est muni d'un organe d'étranglement de retour (36) qui décharge de façon temporisée la chambre de pression (31) lorsque l'électrovanne (19) est ouverte.
